# FASCICULE DE BREVET EUROPEEN

(11) **EP 2 738 345 B1**
(45) Date de publication et mention de la délivrance du brevet: **03.06.2015**
(21) Numéro de dépôt: 13194179.1
(22) Date de dépôt: 23.11.2013
(51) Int. Cl.: E06C 1/393, E06C 1/397, E06C 1/22, E06C 7/18, E06C 7/14

(54) **Escabeau à plateforme rabattable et à montants repliables**
Trittleiter mit klappbarer Plattform und klappbaren Holmen
Stepladder with folding platform and folding struts

(30) Priorité: 30.11.2012 FR 1261515
(43) Date de publication de la demande: 04.06.2014
(73) Titulaire: AUD INNOV, 71800 Varennes Sous Dun (FR)
(72) Inventeur: Bugy, Yves, 69640 Ville sur Jarnioux (FR); Meric, Christophe, 42720 Briennon (FR)
(74) Mandataire: Perrier, Jean-Pierre

(56) Documents cités:
- EP-A1- 2 078 819
- FR-A1- 2 966 864
- US-A1- 2011 011 674

## Description

L'invention concerne un escabeau à plateforme rabattable et à montants pliables.

On connait par le document US3057432 un escabeau comprenant :
- un plan de montée dont les montants sont reliés par des marches ou par des barreaux,
- une plateforme articulée sur les montants du plan de montée avec possibilité de saillir vers l'avant ou d'être rabattue contre le plan de montée,
- deux jambes d'appui, articulées près du sommet de chacun des deux montants par des articulations leur permettant d'occuper une position de rangement, dans laquelle elles sont contre les montants, et une position de stabilisation, dans laquelle elles sont écartées de ces montants, sur le coté et vers l'avant,
- des tirants contrôlant l'écartement des jambes, chaque tirant étant disposé entre la jambe et le montant sur lequel celle-ci est articulée,
- et des moyens d'écartement des jambes d'appui.

Les documents FR2926106 et EP2078819, au nom de la déposante, aménagent cette structure connue en modifiant les moyens écarteurs pour les rendre automatiques.

A cette fin, ceux-ci comprennent, pour chaque jambe d'appui :
- un bras écarteur disposé sous la plateforme articulée et dont une extrémité est articulée sur un pivot commun avec l'autre bras, alors que l'autre extrémité du bras est articulée sur un organe monté coulissant sur la jambe correspondante,
- le tirant correspondant, dont une extrémité est liée au collier précité par une articulation, alors que son autre extrémité est articulée à un montant,
- ces deux éléments bras et tirant constituant deux des cotés d'un triangle dont la déformation du troisième coté, formé entre le pivot et l'articulation du tirant sur le montant, modifie la position de l'organe coulissant sur la jambe et l'angulation de la jambe par rapport au montant.

Cette construction facilite le déploiement de l'escabeau et garantit que, à l'état déployé, il offre une stabilité améliorant la sécurité du personnel qui l'emprunte.

Bien que conçu pour effectuer des travaux à des hauteurs comprises entre 2,5 et 4 mètres, il apparait qu'un tel escabeau est encore trop encombrant en hauteur et de ce fait est difficilement rangeable dans une petite camionnette pouvant se garer aisément dans un centre urbain et à proximité du lieu de travail. Il en résulte que l'opérateur chargé d'effectuer des opérations d'entretien en centre ville, à une hauteur de l'ordre de 2,50 mètres, par exemple dans un couloir de bureau ou dans un couloir de métropolitain, est soumis à l'alternative suivante :
- remplacer l'escabeau par un marchepied, plus facilement transportable dans une camionnette ou dans un véhicule personnel, avec l'inconvénient sur le lieu de travail, de nécessiter des étirements de l'opérateur pour devoir atteindre les éléments hauts devant être entretenus,
- avoir recours à un escabeau adapté en hauteur, mais faire appel à un autre opérateur pour transporter l'escabeau dans un camion et, en cas de difficultés de stationnement, se faire déposer avec l'escabeau le plus près possible du lieu de travail, en prenant le risque d'avoir à déplacer l'escabeau sur une grande distance pour parvenir jusqu'au lieu de travail.

Le document FR 2 966 864 A1 décrit un escabeau selon le préambule de la revendication 1.

La présente invention à pour but de remédier à ces inconvénients en fournissant un escabeau selon la revendication 1 dont l'encombrement en hauteur peut être réduit pour son transport et son rangement, sans que les modifications de sa structure altèrent l'automatisme de son déploiement et de son repliements , ni sa résistance et ni sa stabilité à l'état déployé.

A cette fin, dans l'escabeau selon l'invention, chacun des montants est composé d'une partie supérieure et d'une partie inférieure liée l'une à l'autre par une articulation à positions verrouillables permettant de disposer et verrouiller la partie inférieure dans le prolongement de la partie supérieure ou de la rabattre contre celle-ci en emprisonnant les jambes d'appui rétractées, tandis que chacune des jambes télescopiques d'appui est composée d'une partie supérieure articulée sur le montant et d'une partie inférieure montée coulissante sur l'extérieur de celle supérieure, l'extrémité de cette partie inférieure de jambe portant une articulation complexe sur laquelle sont articulées, d'une part, l'extrémité du tirant fixe correspondant et, d'autre part, l'extrémité du bras écarteur correspondant, afin que les jambes (6) s'allongent quand la plateforme (4) est amenée en position d'utilisation.

Avec cet agencement, l'escabeau présente à l'état replié une hauteur réduite, comprise entre 1,4 et 1,6 mètre, permettant de le ranger aisément dans une camionnette ou une voiture particulière, en facilitant l'approche du lieu de travail, même dans les zones à stationnement difficile pour un camion.

La mise en forme de l'escabeau comprend une phase préliminaire consistant, escabeau appuyé à plat contre le sol, à amener les parties inférieures des montants dans le prolongement de leurs parties supérieures en appui sur le sol, puis, après verrouillage automatique des articulations entre parties de montant, à redresser verticalement l'escabeau avant d'engager la procédure de déploiement de la plateforme assurant automatiquement l'écartement des jambes d'appui.

Durant cette phase, l'organe qui coulisse sur chaque jambe et permet son déploiement lors de l'abaissement de la plateforme est directement constitué par l'extrémité supérieure de la jambe inférieure qui coulisse librement sur celle inférieure, en remplaçant avantageusement le collier utilisé dans les réalisations antérieures. Il en résulte que l'abaissement de la plateforme provoque le coulissement des parties inférieures des jambes sur les parties supérieures et l'allongement automatique des jambes.

Dans une forme d'exécution de l'invention, les articulations entre les parties respectivement supérieure et inférieure de chaque montant du plan de montée sont disposées verticalement au dessous du barreau constituant l'articulation avant de la plateforme.

Cela dégage la partie inférieure du plan de montée de tous mécanisme et contrainte et permet de la faire pivoter de sensiblement un demi tour pour la rabattre sans difficultés contre l'autre partie.

D'autre caractéristiques et avantages ressortiront de la description qui suit, en référence au dessin schématique annexé, représentant une forme d'exécution de cet escabeau.
Figure 1 est une vue en perspective de coté et par dessous de l'escabeau lorsqu'il est en position d'utilisation;
Figure 2 en est une vue en perspective par-dessous montrant les bars écarteurs et lorsque l'escabeau est en position d'utilisation ;
Figure 3 est une vue partielle en perspective montrant à échelle agrandie l'articulation complexe sur la partie inférieure de la jambe d'appui télescopique ;
Figure 4 est une vue partielle de coté de la partie supérieure de l'escabeau quand les bielles de liaison du garde corps à la plateforme sont amenées contre le plan de montée ;
Figures 5 et 6 sont des vues en perspective, respectivement par l'arrière et par l'avant, lorsque l'escabeau est en position de rangement et de transport.

Avant que les moyens de l'invention ne soient décrits en détail, il est d'abord procédé à la description de l'escabeau de base, tel qu'il est décrit dans les documents FR2926106 et EP2078819, au nom de la déposante.

Comme montré sur les différentes figures, cet escabeau comprend :
- un plan de montée M, composée de montants 2 et de barreaux 3,
- une plateforme rabattable 4, articulée sur le dernier barreau 3x, par des douilles 5, ou équivalents, disposées sous le bord postérieur de la plateforme et de manière que celle ci puisse se déployer vers l'avant ;
- deux jambes télescopiques d'appui 6, articulées chacune au sommet de l'un des montants 2, par l'intermédiaire d'une articulation 7, multidirectionnelle ou à plusieurs degrés de liberté ;
- deux tirants rigides et latéraux 10, dont une extrémité est articulée en 12 sur le montant 2 correspondant, alors que l'autre est articulée en 9 sur un élément coulissant de la jambe 6 ;
- un garde corps repliable 13 dont les branches latérales 14 sont articulées, près de leurs extrémités avant et par des axes 15, aux sommets des montants 2 ;
- deux bielles 16 reliant le garde corps 13 à la plateforme 4, chaque bielle étant articulée en 17 sur la plateforme et en 18 sur un collier 19 monté coulissant sur la branche 14 correspondante ;
- et deux bras écarteurs 22 qui, disposés sous la plateforme 4, sont articulés par leurs extrémité postérieures sur un pivot commun 23, (visible figures 2 et 6), orthogonal à la plateforme et saillant de son fond, tandis que leurs extrémités antérieures sont liées par une articulation 24 à l'élément coulissant sur la jambe.

Les figures 1 et 4 montrent que l'articulation 12 des tirants sur les montants est disposée au dessus du barreau 3x formant l'articulation de la plateforme 4.

Chacun des bras écarteur 22 traverse une ouverture formée dans une ferrure 25 rapportée sous la platine 4 et près de chacun de ses angles antérieurs. Les bords de chaque ouverture coopèrent avec le bras 22 correspondant pour le guider transversalement par rapport à la plateforme, afin que ses mouvements s'effectuent dans un plan parallèle à celui de la plateforme, quelle que soit la position de cette plateforme par rapport au plan de montée qui la porte.

Il ressort de cette description que, pour chaque jambe 6, les moyens d'écartement automatique comprennent un bras 22 et un tirant 10 qui sont articulés sur le même élément coulissant, et forment deux des cotés d'un triangle déformable, dont le troisième coté est virtuel et s'étend entre le pivot 23 et l'articulation 12 du tirant sur le montant 2.

Selon l'invention, chacun des montants 2 est divisé en deux parties, au dessous du barreau 3x sur lequel est articulée la plateforme 4, à savoir une partie supérieure 2a, portant toutes les articulations du plan de montée M, et une partie inférieure 2b, portant les barreaux 3 d'accès à la plateforme 4. Ces deux parties sont reliées l'une à l'autre par une articulation 30 à verrouillage automatique de position, permettant de caler la partie 2b dans le prolongement de la partie 2a, ou de la caler contre la partie supérieure après pivotement d'un demi tour, et dans toutes positions intermédiaires nécessaires aux manoeuvres de repliement et de déploiement.

Les figures 5 et 6 montrent que chaque articulation 30 porte le pivot 32 d'une roue 33 dont le diamètre est choisi de manière que, quand l'escabeau est en position de transport, le point de contact avec le sol soit au dessous des extrémités inférieures des parties 2a et 2b des montants 2. Le pivot 32 pour la roue est porté par une chape 34.

Dans la forme de réalisation représentée à la figure 6, chaque chape 34 est munie de moyens de blocage en rotation de la roue, tels qu'un patin 35, dont les positions de blocage et de déblocage sont commandées, par un levier 36 à excentrique.

Selon une autre caractéristique de l'invention, chacune des jambes télescopiques d'appui, composée de façon connue d'une partie supérieure 6a et d'une partie inférieure 6b, se différencie de la forme utilisée dans l'escabeau d'origine par les points suivants, bien visibles à la figure 3 :
- la partie inférieure 6b enveloppe la partie supérieure 6a sur laquelle elle coulisse, et
- extrémité supérieure de cette partie inférieure 6b est solidaire d'une ferrure 38 portant l'articulation 9 pour le tirant 10 et l'articulation 24 pour le bras écarteur 22.

Dans la réalisation représentée, le blocage en position d'appui des deux parties 6a-6b de chaque jambe d'appui 6 est assurée par un doigt 39 engageable manuellement dans un alésage traversant de la partie 6b et dans l'un des alésages 40 prévus dans la partie 6a. Tout autre moyen de blocage peut être utilisé par l'homme de métier.

La figure 1 montre que les deux bielles 16 sont reliées par une lisse de sécurité 42 disposée sensiblement à leur mi hauteur. Elle est constituée par une sangle, ou équivalent, dont l'une des extrémités est détachable. A cette lisse est accrochée de manière permanente l'une des extrémités d'une sangle 43, dont l'autre extrémité est libre et munie d'un crochet 44. En fin de manoeuvre de repliage, ce crochet 44 est accroché manuellement à l'un des barreaux 3 du plan de montée, pour maintenir les uns contre les autres les éléments repliés.

Quand l'escabeau est en position repliée de transport et de rangement, montrée aux figures 5 et 6, il forme un colis ayant une hauteur de l'ordre de 1,3 mètre à 1,6 mètre, pouvant aisément être rangé verticalement dans une camionnette et déplacé par roulage entre un lieu de stationnement et un lieu de travail.

Sur le chantier, le déploiement s'effectue intuitivement en retirant la sangle 43, en couchant la face arrière de l'escabeau sur le sol, en débloquant les articulations 30, en amenant les parties 2b des montants dans le prolongement des parties supérieures 2a et en redressant l'escabeau sensiblement à la verticale. A partir de cette position, un appui manuel contre le fond de la plateforme 4 amorce son basculement, l'écartement automatique des jambes d'appui 6 et leur allongement par coulissement des parties inférieures 6b sur celles 6a. Quand celles-ci se sont développées sur la longueur souhaitée pour stabiliser l'escabeau, leurs parties inférieures 6b sont verrouillées sur leurs parties 6a par les doigts 39.

A la fin de ce processus, les bielles 16 sont encore contre les montants 2a, comme montré à la figure 4, pour redresser vers le haut le garde corps 13 et dégager le passage pour l'opérateur désirant accéder à la plateforme.

Dès que l'opérateur est installé sur la plateforme, il repousse les bielles 16 vers l'arrière en faisant coulisser leurs colliers 19 sur les branches 14 du garde corps 13, puis installe la lisse de sécurité 42. Il peut alors travailler en toute sécurité sans avoir à s'étirer.

Il ressort de la description qui précède que les modifications apportées à l'escabeau permettent de replier les montants de son plan de montée, sans perturber les moyens d'écartement automatique.

Bien évidemment, le repliement s'effectue en procédant d'une façon inverse à celle qui vient d'être décrite, avec une seule différence consistant à actionner les moyens de blocage des roues 33 avant de coucher l'escabeau face arrière contre le sol pour replier les montants. A défaut de cette précaution, le redressement de l'escabeau replié est très difficile car il roule sur le sol au fur et à mesure qu'il est redressé.

## Revendications

1. Escabeau à plateforme rabattable et à montants pliables comprenant :
- un plan de montée M avec montants (2) et barreaux (3),
- une plateforme (4) articulée sur les montants (2) avec possibilité, en position d'utilisation, de saillir vers l'avant, et, en position de rangement, d'être rabattue entre les montants du plan de montée M,
- deux jambes d'appui télescopiques (6), articulées près du sommet de chacun des deux montants (2) par des articulations (7) leur permettant d'occuper une position de rangement, dans laquelle elles sont contre les montants (2), et une position de stabilisation, dans laquelle elles sont écartées de ces montants, sur le coté et vers l'avant,
- un garde corps (13) articulé au sommet des montants (2),
- deux tirants rigides (10) contrôlant l'écartement des jambes, chaque tirant étant disposé entre une jambe (6) et un montant (2) du plan de montée,
- et des bras écarteurs (22) disposés sous la plateforme articulée et dont une extrémité est articulée sur un pivot (23) commun aux deux bras, alors que l'autre extrémité de chaque bras (22) est articulée par rapport à la jambe (6) correspondante,
dans lequel chacune des jambes télescopiques d'appui (6) est composée d'une partie supérieure (6a) articulée sur le montant et d'une partie inférieure (6b) montée coulissante sur celle supérieure, l'extrémité de cette partie inférieure de jambe portant une ferrure (38) sur laquelle sont articulées, d'une part, l'extrémité du tirant fixe (10) correspondant et, d'autre part, l'extrémité du bras écarteur (22) correspondant, afin que les jambes (6) s'allongent automatiquement quand la plateforme (4) est amenée en position d'utilisation, **caractérisé en ce que** chacun des montants (2) est composé d'une partie supérieure (2a) et d'une partie inférieure (2b) liée l'une à l'autre par une articulation (30) à plusieurs positions verrouillables permettant de disposer et les jambes d'appui (6).

2. Escabeau à plateforme rabattable et à montants pliables selon la revendication 1 **caractérisé en ce que** les articulations multi positions (30) entre les parties, respectivement, supérieure (2a) et inférieure (2b) des montants (2) du plan de montée M sont disposées verticalement au dessous du barreau (3x) constituant l'articulation avant de la plateforme (4).

3. Escabeau à plateforme rabattable et à montants pliables selon la revendication 1 **caractérisé en ce que** le blocage en position d'appui des deux parties (6a-6b) de chaque jambe d'appui (6) est assurée par un doigt (39) engageable manuellement dans un alésage traversant de la partie (6b) et dans l'un des alésages (40) prévus dans la partie (6a).

4. Escabeau à plateforme rabattable et à montants pliables selon la revendication 1 **caractérisé en ce que** chacune des articulations (30) entre les parties (2a et 2b) d'un montant du plan de montée M, supporte un pivot (32) pour une roue (33) dont le diamètre est choisi de manière que, avec les montants pliés, son point de contact avec le sol soit plus bas que les extrémités inférieures des montants à l'état replié.

5. Escabeau à plateforme rabattable et à montants pliables selon les revendications 1 et 4 prises ensemble, **caractérisé en ce que** chaque chape (34) portant le pivot (32) de chaque roue (33) est munie moyens de blocage en rotation de la roue, tels qu'un patin (35), dont les positions de blocage et de déblocage sont commandées par un levier (36) à excentrique.

6. Escabeau à plateforme rabattable et à montants pliables selon la revendication 1 **caractérisé en ce qu'**il comprend une sangle de maintien (43) dont une extrémité est liée de manière permanente à une lisse (42) reliant les bielles (16) du garde corps (13) et dont l'autre extrémité est munie d'un crochet (44) apte à être accroché à l'un des barreaux (3) du plan de montée, quand la partie inférieure de celui-ci est rabattue contre sa partie supérieure.

## Patentansprüche

1. Trittleiter mit klappbarer Plattform und faltbaren Holmen, die umfasst:
- eine Steigebene M mit Holmen (2) und Sprossen (3),
- eine an den Holmen (2) angelenkte Plattform (4) mit der Möglichkeit, in Benutzungsposition nach vom hervorzustehen und in Verstauposition zwischen den Holmen der Steigebene M eingeklappt zu sein,
- zwei Teleskopstützbeine (6), die in der Nähe der Spitze jeder der zwei Holme (2) mit Gelenken (7) angelenkt sind, die es ihnen erlauben, eine Verstauposition einzunehmen, in der sie an den Holmen (2) anliegen, und eine Stabilisierungsposition, in der sie von diesen Holmen seitlich und nach vorn abgespreizt sind,
- ein an der Spitze der Holme (2) angelenktes Geländer (13),
- zwei starre Stangen (10), die die Abspreizung der Beine kontrollieren, wobei jede Stange zwischen einem Bein (6) und einem Holm (2) der Steigebene angeordnet ist,
- und Spreizarme (22), die unter der angelenkten Plattform angeordnet sind und von denen ein Ende an einem den zwei Armen gemeinsamen Drehgelenk (23) angelenkt ist, wogegen das andere Ende jedes Arms (22) im Verhältnis zum entsprechenden Bein (6) angelenkt ist,
wobei sich jedes der Teleskopstützbeine (6) aus einem oberen, am Holm angelenkten Abschnitt (6a) und einem unteren, am oberen Abschnitt gleitend montierten Abschnitt (6b) zusammensetzt, wobei das Ende dieses unteren Beinabschnitts einen Beschlag (38) trägt, an dem einerseits das Ende der entsprechenden starren Stange (10) und andererseits das Ende des entsprechenden Spreizarms (22) angelenkt sind, damit sich die Beine (6) automatisch verlängern, wenn die Plattform (4) in Benutzungsposition geführt wird,
**dadurch gekennzeichnet, dass** sich jeder der Holme (2) aus einem oberen Abschnitt (2a) und einem unteren Abschnitt (2b) zusammensetzt, die mit einem Gelenk (30) mit mehreren verriegelbaren Positionen miteinander verbunden sind, das erlaubt, den unteren Abschnitt (2b) in Verlängerung des oberen Abschnitts (2a) anzuordnen und zu verriegeln oder ihn gegen denselben zu klappen und dabei die Stützbeine (6) einzusperren.

2. Trittleiter mit klappbarer Plattform und faltbaren Holmen nach Anspruch 1, **dadurch gekennzeichnet, dass** die Multipositionsgelenke (30) zwischen den jeweiligen oberen (2a) und unteren (2b) Abschnitten der Holme (2) der Steigebene M vertikal unter dem Stab (3x) angeordnet sind, der das vordere Gelenk der Plattform (4) bildet.

3. Trittleiter mit klappbarer Plattform und mit faltbaren Holmen nach Anspruch 1, **dadurch gekennzeichnet, dass** die Blockade in Stützposition der beiden Abschnitte (6a-6b) jedes Stützbeins (6) von einem Finger (39) sichergestellt wird, der manuell in eine Bohrung einführbar ist, die den Abschnitt (6b) durchquert, und in eine der Bohrungen (40), die im Abschnitt (6a) vorgesehen sind.

4. Trittleiter mit klappbarer Plattform und mit faltbaren Holmen nach Anspruch 1, **dadurch gekennzeichnet, dass** jedes der Gelenke (30) zwischen den Abschnitten (2a und 2b) eines Holms der Steigebene M ein Drehgelenk (32) für ein Rad (33) trägt, dessen Durchmesser derart gewählt ist, dass sein Kontaktpunkt mit dem Boden bei gefalteten Holmen niedriger ist als die unteren Enden der Holme in gefaltetem Zustand.

5. Trittleiter mit klappbarer Plattform und mit faltbaren Holmen nach den gemeinsam herangezogenen Ansprüchen 1 und 4, **dadurch gekennzeichnet, dass** jeder das Drehgelenk (32) jedes Rads (33) tragender Beschlag (34) mit Rotatiorisblockademitteln des Rads wie einem Klotz (35) ausgestattet ist, dessen Blockier- und Freigabepositionen von einem Hebel (36) mit Exzenter gesteuert werden.

6. Trittleiter mit klappbarer Plattform und mit faltbaren Holmen nach Anspruch 1, **dadurch gekennzeichnet, dass** sie einen Haltegurt (43) umfasst, von dem ein Ende ständig mit einer Strebe (42) verbunden ist, die die Pleuelstangen (16) des Geländers (13) verbindet, und dessen anderes Ende mit einem Haken (44) ausgestattet ist, der imstande ist, mit einer der Sprossen (3) der Steigebene verbunden zu sein, wenn der untere Abschnitt derselben gegen seinen oberen Abschnitt geklappt ist.

## Claims

1. A stepladder with a folding platform and folding struts, comprising:
- an ascent plane M with struts (2) and rungs (3),
- a platform (4) articulated on the struts (2) with the possibility of protruding forward in the usage position, and of being folded down between the struts of the ascent plane M in the storage position,
- two telescoping support legs (6), articulated near the apex of each of the two struts (2) by articulations (7) allowing them to occupy a storage position, in which they are against the struts (2), and a stabilization position, in which they are separated from those struts, on the side and toward the front,
- a railing (13) articulated to the apex of the struts (2),
- two rigid tie rods (10) controlling the separation of the legs, each tie rod being positioned between a leg (6) and a strut (2) of the ascent plane, and
- separating arms (22) positioned below the articulated platform and one end of which is articulated on a pivot (23) shared by the two arms, while the other end of each arm (22) is articulated relative to the corresponding leg (6),
wherein each of the telescoping support legs (6) is made up of an upper part (6a) articulated on the strut and a lower part (6b) slidingly mounted on the upper part, the end of that lower leg part bearing a bracket (38) on which the end of the corresponding fixed tie rod (10) on the one hand, and the end of the corresponding separating arm (22) on the other hand, are articulated so that the legs (6) elongate automatically when the platform (4) is brought into the usage position,
**characterized in that** each of the struts (2) is made up of an upper part (2a) and a lower part (2b) connected to one another by an articulation (30) with several lockable positions making it possible to position and lock the lower part (2b) in the extension of the upper part (2a) or fold it down against the latter by imprisoning the support legs (6).

2. The stepladder with a folding platform and folding struts according to claim 1, **characterized in that** the multi-position articulations (30) between the upper (2a) and lower (2b) parts, respectively, of the struts (2) of the ascent plane M are positioned vertically below the rung (3x) making up the front articulation of the platform (4).

3. The stepladder with a folding platform and folding struts according to claim 1, **characterized in that** the locking in the bearing position of the two parts (6a-6b) of each support leg (6) is provided by a finger (39) able to be manually engaged in a through bore of the part (6b) and in one of the bores (40) provided in the part (6a).

4. The stepladder with a folding platform and folding struts according to claim 1, **characterized in that** each of the articulations (30) between the parts (2a and 2b) of a strut of the ascent plane M supports a pivot (32) for a wheel (33) whereof the diameter is chosen such that, with the struts folded, its point of contact with the ground is lower than the lower ends of the struts in the folded state.

5. The stepladder with a folding platform and folding struts according to claims 1 and 4 together, **characterized in that** each yoke (34) supporting the pivot (32) of each wheel (33) is provided with means for locking the rotation of the wheel, such as a pad (35), the locking and unlocking positions of which are controlled by an off-centered lever (36).

6. The stepladder with a folding platform and folding struts according to claim 1, **characterized in that** it comprises a maintaining strap (43), one end of which is permanently connected to a rail (42) connecting the connecting rods (16) to the railing (13) and one end of which is provided with a hook (44) able to be hooked to one of the rungs (3) of the ascent plane, when the lower part thereof is folded down against its upper part.
